# FASCICULE DE BREVET EUROPEEN

(11) **EP 0 515 267 B1**
(45) Date de publication et mention de la délivrance du brevet: **13.11.1996**
(21) Numéro de dépôt: 92401368.3
(22) Date de dépôt: 20.05.1992
(51) Int. Cl.: H01H 33/70

(54) **Disjoncteur à gaz de soufflage pour haute et moyenne tension**
Druckgaslastschalter für Mittel- und Hochspannung
Gas-blast load-break middle and high voltage switch

(30) Priorité: 23.05.1991 FR 9106214
(43) Date de publication de la demande: 25.11.1992
(73) Titulaire: GEC ALSTHOM SA, 75116 Paris (FR)
(72) Inventeur: Willieme, Jean-Marc, F-69350 La Mulatiere (FR); Biquez, François, F-69530 Brignais (FR)
(74) Mandataire: Weinmiller, Jürgen

(56) Documents cités:
- FR-A- 2 377 695
- US-A- 3 858 015
- US-A- 4 939 322

## Description

La présente invention se rapporte à un disjoncteur à gaz de soufflage, comprenant une enveloppe isolante ou métallique cylindrique remplie de gaz diélectrique sous pression, un contact d'arc fixe et un équipage mobile relié à un organe de manoeuvre comprenant un cylindre de soufflage associé à une buse de soufflage et coopérant avec au moins un piston, un contact d'arc mobile prolongeant une pièce tubulaire intérieure au cylindre de soufflage associée à un goulot de section inférieure à la section intérieure de la pièce tubulaire et coaxiale à celle-ci.

De tels disjoncteurs sont connus (voir par exemple US-A-4 939 322).

La pièce tubulaire portant le contact d'arc mobile est souvent ouverte par des ouvertures latérales afin d'obtenir un double soufflage dans le sens où le gaz comprimé dans l'espace annulaire entre le cylindre de soufflage et la pièce tubulaire support du contact d'arc mobile est soufflé d'une part à l'intérieur de la buse de soufflage mais également d'autre part vers l'intérieur du contact d'arc mobile et donc à l'intérieur de la pièce tubulaire le supportant.

La présente invention se propose d'améliorer la coupure d'un tel disjoncteur en particulier, les disjoncteurs à expansion thermique utilisant l'énergie de l'arc, en augmentant la pression de gaz à proximité du contact d'arc mobile grâce à un agencement particulièrement simple et peu coûteux.

Pour ce faire, le disjoncteur selon l'invention est caractérisé en ce que ledit goulot est un goulot d'étranglement du flux de gaz porté par la paroi interne de la pièce tubulaire, la section minimale de passage du goulot d'étranglement étant d'un diamètre inférieur ou égal au diamètre de la section intérieure du contact d'arc mobile et supérieur ou égal à 0,75 fois le diamètre de la section intérieure du contact d'arc mobile.

Grâce à cet agencement, la pression du gaz diélectrique pénétrant à l'intérieur de la pièce tubulaire est augmentée et le soufflage amélioré. Il est ainsi possible de gagner jusqu'à 25% en pression du gaz diélectrique.

De préférence, afin de permettre un choix. de section de ce goulot, la distance entre le contact d'arc mobile et le goulot d'étranglement est légèrement supérieure à la longueur de pénétration du contact d'arc fixe à l'intérieur de la pièce tubulaire, en position enclenchée.

Le goulot peut être formée d'une pièce rapportée.

Dans le cas de disjoncteur comportant un revêtement tubulaire métallique ou isolant de protection sur la paroi interne de la pièce tubulaire, le goulot d'étranglement est, selon une mesure constructive préférée, constitué d'une partie déformée de ce revêtement.

L'invention est exposée ci-après plus en détail à l'aide d'un dessin ne représentant qu'un mode de réalisation.

La figure unique représente en coupe longitudinale une vue partielle d'un disjoncteur.

Dans l'enveloppe isolante cylindrique 1 remplie de gaz diélectrique, en général du SF6, sont logés :
- le contact permanent fixe 2
- le contact d'arc fixe 3
- l'équipage mobile comprenant un cylindre de soufflage 4 portant le contact permanent mobile 5, la buse de soufflage 6, un piston de soufflage 7 et une pièce tubulaire 8 coaxiale et intérieure au cylindre 4 et portant le contact d'arc mobile 9.

L'équipage mobile est représenté en position ouverte et le gaz est soufflé par le piston 7 selon les flèches représentées, d'une part dans la buse de soufflage 6 et d'autre part dans la pièce tubulaire 8 portant le contact d'arc mobile 9.

Ce gaz est ensuite évacué par au moins une ouverture prévue à proximité de l'extrémité non représentée de la pièce tubulaire 8.

Cette pièce tubulaire 8 est pourvu à proximité des contacts 9 d'un goulot d'étranglement formé par une partie déformée 10 du tube métallique 11, en général en acier, qui protège la pièce tubulaire 8 contre les effets de la température élevée.

Cette partie 10 déformée de façon symétrique par rapport à l'axe longitudinal de la pièce tubulaire 11 est espacée des contacts d'arc mobile 9 d'une distance d. Cette distance d est de préférence légèrement supérieure à la longueur de pénétration du contact d'arc fixe 3 introduit dans le contact d'arc mobile 9 en position enclenchée du disjoncteur.

Par ailleurs, selon l'invention :
0,75 dₒ ≤ d₁ ≤ dₒ do étant le diamètre de la section intérieure du contact d'arc 9 et d1 le diamètre minimal de la section de passage du goulot d'étranglement.

Ainsi est obtenue une surpression avantageuse. Plus précisément, il est ainsi possible d'augmenter jusqu'à 25% la densité de gaz autour du contact mobile 9, ce qui permet d'assurer une meilleure tenue diélectrique lors de la coupure des faibles courants capacitifs sur ce contact 9. Si le diamètre d1 est inférieur à 0,75 do, le goulot d'étranglement devient nuisible pour les forts courants, car l'on a besoin d'une section de passage suffisante dans la pièce tubulaire 8 pour assurer un soufflage et une désionisation du volume entre les contacts 3 et 9.

La figure représente une forme préférée du goulot d'étranglement, permettant des conditions optimales d'écoulement du gaz.

Ce goulot peut être de tout autre forme, biconique ou autre.

Selon une variante, le goulot d'étranglement peut être réalisé par fixation d'une pièce rapportée sur la paroi interne de la pièce 8 support du contact d'arc mobile 9. Cette pièce rapportée peut être métallique, par exemple en acier ou isolante, par exemple en "Téflon".

L'invention s'applique aux disjoncteurs à haute tension de type conventionnel à enveloppe isolante ou de type à enveloppe métallique à la terre.

## Revendications

1. Disjoncteur à gaz de soufflage comprenant
- une enveloppe isolante ou métallique cylindrique (1) remplie de gaz diélectrique sous pression,
- un contact d'arc fixe (3) et
- un équipage mobile relié à un organe de manoeuvre comprenant un cylindre de soufflage (4) associé à une buse de soufflage (6) et coopérant avec au moins un piston (7), un contact d'arc mobile (9) prolongeant une pièce tubulaire (8) intérieure au cylindre de soufflage (4) associée à un goulot de section inférieure à la section intérieure de la pièce tubulaire (8) et coaxiale à celle-ci,
caractérisé en ce que
- ledit goulot est un goulot d'étranglement du flux de gaz porté par la paroi interne de ladite pièce tubulaire (8),
- la section minimale de passage dudit goulot d'étranglement est d'un diamètre (d1) inférieur ou égal au diamètre (d0) de la section intérieure du contact d'arc mobile (9) et supérieur ou égal à 0,75 fois le diamètre (d0) de la section intérieure du contact d'arc mobile

2. Disjoncteur selon la revendication 1, caractérisé en ce que ledit contact d'arc mobile (9) est porté par ladite pièce tubulaire (8).

3. Disjoncteur selon la revendication 1, caractérisé en ce que la distance (d) entre le contact d'arc mobile (9) et le goulot d'étranglement est légèrement supérieure à la longueur de pénétration du contact d'arc fixe (3) à l'intérieur de la pièce tubulaire (8), en position enclenchée.

4. Disjoncteur selon l'une des revendications précédentes, caractérisé en ce que le goulot d'étranglement est formé d'une pièce rapportée.

5. Disjoncteur selon l'une des revendications précédentes, comportant un revêtement tubulaire métallique ou isolant de protection (11) sur la paroi interne de la pièce tubulaire (8), caractérisé en ce que le goulot d'étranglement est constitué d'une partie déformée (10) de ce revêtement (11).

## Patentansprüche

1. Druckgas-Leistungsschalter
- mit einer isolierenden oder metallischen zylindrischen Hülle (1), die mit unter Druck stehendem dielektrischem Gas gefüllt ist,
- mit einem festen Lichtbogenkontakt (3) und
- mit einem beweglichen Organ, das mit einem Betätigungsorgan verbunden ist und einen mit einer Gasdüse (6) versehenen Blaszylinder (4) aufweist, der mit mindestens einem Kolben (7) zusammenwirkt, wobei ein beweglicher Lichtbogenkontakt (9) ein innerhalb des Blaszylinder (4) angeordnetes rohrförmiges Teil (8) verlängert, das einen Hals besitzt, dessen Innenquerschnitt kleiner ist als der Innenquerschnitt des rohrförmigen Teils und der koaxial zu diesem Teil liegt, dadurch gekennzeichnet, daß
- der Hals ein sich verengender Hals für den Gasfluß ist und von der Innenwand des rohrförmigen Teils (8) gebildet wird,
- der Durchmesser (dl) des minimalen Durchlaßquerschnitt des verengten Halses höchstens dem Durchmesser (d0) des Innenquerschnitts des Lichtbogenkontakts (9) gleicht, aber mindestens 75% des Durchmessers (d0) des Innenquerschnitts des beweglichen Lichtbogenkontakts entspricht.

2. Leistungsschalter nach Anspruch 1, dadurch gekennzeichnet, daß der bewegliche Lichtbogenkontakt (9) vom rohrförmigen Teil (8) getragen wird.

3. Leistungsschalter nach Anspruch 1, dadurch gekennzeichnet, daß der Abstand (d) zwischen dem beweglichen Lichtbogenkontakt (9) und dem verengten Hals geringfügig größer ist als die Eindringlänge des festen Lichtbogenkontakts (3) ins Innere des rohrförmigen Teils (8) in der eingeschalteten Stellung.

4. Leistungsschalter nach einem der vorhergehenden Ansprüche, dadurch gekennzeichnet, daß der Hals aus einem separaten Teil besteht.

5. Leistungsschalter nach einem der vorhergehenden Ansprüche, der eine metallische oder isolierende rohrförmigen Schutzbeschichtung (11) auf der Innenwand des rohrförmigen Teils (8) enthält, dadurch gekennzeichnet, daß der verengte Hals aus einem verformten Bereich (10) dieser Beschichtung (11) besteht.

## Claims

1. Gas blast circuit breaker comprising
- a cylindrical metal or insulative enclosure (1) filled with pressurised insulative gas,
- a fixed arc contact (3) and
- a mobile assembly coupled to an operating member comprising a gas blast cylinder (4) associated with a gas blast nozzle (6) and cooperating with at least one piston (7), a mobile arc contact (9) extending a tubular member (8) inside the gas blast cylinder (4) associated with a bottleneck whose cross-section is less than the inside cross-section of the tubular member (8) and coaxial therewith,
characterised in that
- said bottleneck is a gas flow bottleneck carried by the inside wall of said tubular member (8),
- the minimum flow cross-section of said bottleneck has a diameter (d1) less than or equal to the diameter (d0) of the inside cross-section of the mobile arc contact (9) and equal to at least 0.75 times the diameter (d0) of the inside cross-section of the mobile arc contact.

2. Circuit breaker according to claim 1 characterised in that said mobile arc contact (9) is carried by said tubular member (8).

3. Circuit breaker according to claim 1 characterised in that the distance (d) between the mobile arc contact (9) and the bottleneck is slightly greater than the length of the fixed arc contact (3) inside the tubular member (8) in a tripped configuration.

4. Circuit breaker according to any one of the preceding claims characterised in that the bottleneck is an attached separate part.

5. Circuit breaker according to any one of the preceding claims comprising a protective insulative or tubular metal lining (11) on the inside wall of the tubular member (8) and
characterised in that
- said bottleneck is a gas flow bottleneck carried by the inside wall of said tubular member (8),
- the bottleneck is a deformed portion (10) of said lining (11).
